# EUROPÄISCHE PATENTSCHRIFT

(11) **EP 2 129 978 B1**
(45) Veröffentlichungstag und Bekanntmachung des Hinweises auf die Patenterteilung: **11.04.2012**
(21) Anmeldenummer: 08716021.4
(22) Anmeldetag: 25.02.2008
(51) Int. Cl.: F25B 39/04, F25B 40/04

(54) **KONDENSATOR FÜR EINE KLIMAANLAGE, INSBESONDERE EINES KRAFTFAHRZEUGES**
CONDENSER FOR AN AIR CONDITIONING SYSTEM, ESPECIALLY AN AIR CONDITIONING SYSTEM OF A VEHICLE
CONDENSEUR DESTINÉ À UNE CLIMATISATION, NOTAMMENT À UNE CLIMATISATION DE VÉHICULE

(30) Priorität: 27.02.2007 DE 102007009923
(43) Veröffentlichungstag der Anmeldung: 09.12.2009
(62) Teilanmeldung aus: 11166079.1
(73) Patentinhaber: Behr GmbH & Co. KG, 70469 Stuttgart (DE)
(72) Erfinder: KASPAR, Martin, 70734 Fellbach (DE); MOLT, Kurt, 74321 Bietigheim-Bissingen (DE)
(74) Vertreter: Grauel, Andreas
(86) Internationale Anmeldenummer: PCT/EP2008/001476
(87) Internationale Veröffentlichungsnummer: WO 2008/104349

(56) Entgegenhaltungen:
- EP-A- 1 522 804
- EP-A- 1 703 233

## Beschreibung

Die Erfindung betrifft einen Kondensator für eine Klimaanlage gemäß Patentanspruch 1, soweit dessen Gegenstand durch die ältere Patentanmeldung der Anmelderin mit dem Aktenzeichen 10 2005 005 187.1 bekannt ist.

Die ältere Patentanmeldung der Anmelderin mit dem Aktenzeichen 10 2005 005 187.1 betrifft einen Kältemittel-Kondensator mit einem Kondensierabschnitt und einem darüber angeordneten Unterkühlabschnitt - so genannte Unterkühlstrecke, in welcher das Kältemittel unterhalb seine Kondensationstemperatur abgekühlt wird. Der Kondensator weist ferner seitlich angeordnete Sammelrohre und einen integrierten Sammler auf, welcher über eine erste und eine zweite Überströmöffnung mit dem benachbarten Sammelrohr bzw. dem Kondensator kommuniziert. Im Sammler ist ein Einsatz angeordnet, welcher ein Fallrohr, eine Filter-Trockner-Einheit und ein Steigrohr aufweist, wobei das Fallrohr eingangsseitig mit dem letzten Kondensierabschnitt und das Steigrohr ausgangsseitig mit der Unterkühlstrecke kommuniziert. In der Filter-Trockner-Einheit sind ein Trocknermaterial (ein so genanntes Molekularsieb) sowie ein mechanisches Sieb angeordnet, sodass das Kältemittel beim Durchströmen der Filter-Trockner-Einheit einerseits von Partikeln wie Verunreinigungen befreit und andererseits getrocknet wird. Im oberen Teil des Sammlers, im Bereich der Überströmöffnungen, ist ein Stopfen angeordnet, welcher die ein- und austretenden Kältemittelströme voneinander trennt.

Ähnliche Kältemittel-Kondensatoren, d. h. mit oben liegender Unterkühlstrecke und mit einem Steigrohr im Sammler sind durch die DE 199 12 381 A1 der Anmelderin sowie durch die DE 102 50 384 A1 und die DE 103 45 921 A1 bekannt.

Es ist Aufgabe der vorliegenden Erfindung, den Gegenstand der oben genannten älteren Patentanmeldung der Anmelderin weiter zu verbessern, insbesondere hinsichtlich der Filter-Trockner-Funktion.

Diese Aufgabe wird jeweils durch die Merkmale des Patentanspruchs 1 gelöst. Vorteilhafte Ausgestaltungen der Erfindung ergeben sich aus den Unteransprüchen.

Gemäß der Lösung sind im Bereich der ersten Überströmöffnung (Einströmöffnung) eine Einströmkammer und im Bereich der zweiten Überströmöffnung (Ausströmöffnung) eine Ausströmkammer angeordnet, welche einerseits durch die zylindrische Wandung des Sammlers und andererseits durch zwei Teller bzw. Trennwände und ein Verschlussteil begrenzt werden. Hiermit wird der Vorteil erreicht, dass die Führung des Kältemittels im Ein- und Ausströmbereich vereinfacht wird, beispielsweise entfällt ein entsprechender Stopfen, welcher in diesem Bereich in der älteren Anmeldung vorgesehen ist.

In vorteilhafter Ausgestaltung der Erfindung schließt sich an die Einströmkammer nach unten das Fallrohr an, durch welches die aus dem Kondensierabschnitt eintretende Kältemittelströmung kanalisiert und in ihrer Strömungsrichtung nach unten, d. h. in Richtung Boden des Sammlers ausgerichtet wird. Das Fallrohr endet weit oberhalb des Bodens. Damit wird der Vorteil erreicht, dass die nach unten austretende Kältemittelströmung infolge der plötzlichen Querschnittserweiterung verzögert wird, wodurch mitgeführte Gasblasen sich abscheiden und aufsteigen können. Sie sammeln sich in einem Raum unterhalb der Einströmkammer.

In weiterer vorteilhafter Ausgestaltung der Erfindung ist im Sammler ein Trocknerelement auf dem Boden angeordnet, welches vorzugsweise als Vliesbeutel mit eingeschlossenem Trocknergranulat ausgebildet ist und sich nach oben bis unterhalb der Einströmkammer erstreckt. Die aus dem Fallrohr austretende Kältemittelströmung kann somit das Trocknermaterial kontaktieren, wodurch dem Kältemittel Wasser entzogen wird.

In weiterer vorteilhafter Ausgestaltung der Erfindung ist im Sammler ein vom Boden bis zur Ausströmkammer durchgehendes Steig- oder Saugrohr angeordnet, durch welches das Kältemittel von unten nach oben in die Ausströmkammer geführt wird. Vorteilhafterweise ist das Steigrohr in seinem unteren Querschnittsbereich erweitert und nimmt ein Filterelement, vorzugsweise als Filterhut ausgebildet, form- oder kraftschlüssig in sich auf. Damit wird eine einfache, austauschbare und raumsparende Anordnung des Filterelements innerhalb des Saugrohres erreicht, verbunden mit einer effektiven Filterwirkung. Gleichzeitig werden somit Filter- und Trocknerelement körperlich getrennt, was einen vereinfachten Austausch ermöglicht.

In weiterer vorteilhafter Ausgestaltung der Erfindung sind das Fallrohr und das Steigrohr einstückig miteinander ausgebildet und weisen einen Doppelquerschnitt, gekennzeichnet durch eine gemeinsame Trennwand, auf. Optional sind auch der untere und der obere Teller einstückig mit Steig- und Fallrohr ausgebildet, sodass sich bei einer Ausbildung als Kunststoffspritzteil ein einfach zu handhabender Einsatz ergibt, welcher in den Sammler eingesteckt und durch ein Verschlussteil gesichert wird. Die Montage - oder gegebenenfalls auch die Demontagen - kann somit mit ein oder zwei Handgriffen erfolgen.

Gemäß einer nicht zur Erfindung gehörenden Lösung wird das Fallrohr der Erfindung durch einen Strömungskanal ersetzt, der durch einen Trennwandeinsatz, die Außenwand des Steigrohres und die Innenwand des Sammlers gebildet wird, sodass sich zwei Einspritzkanäle ergeben. Damit wird der Vorteil einer besseren Volumenausnutzung des Sammlers erreicht: Insbesondere kann mehr Trockenmittel im Bevorratungsraum untergebracht werden. Darüber hinaus kann der gesamte Einsatz spritzgusstechnisch einfacher und weniger materialaufwändig hergestellt werden.

Vorteilhaft ist, dass der erste Strömungskanal einen Strömungsquerschnitt aufweist, der durch die Innenwand des Sammlers, durch die Außenwand des Steigrohres und durch einen Trennwandeinsatz gebildet ist.

Vorteilhaft ist, dass der Trennwandeinsatz an ein Bodenteil anschließt, welches die Einströmkammer abteilt.

Vorteilhaft ist, dass der Trennwandeinsatz etwa rechtwinklig vom Bodenteil abgewinkelt und vorzugsweise einstückig mit dem Bodenteil ausgebildet ist.

Vorteilhaft ist, dass der Trennwandeinsatz zwei Trennwandstreifen aufweist, durch welche zwei Einspritzkanäle gebildet werden.

Vorteilhaft ist, dass der Trennwandeinsatz und/oder das Bodenteil am Steigrohr befestigt oder einstückig mit diesem ausgebildet sind.

Vorteilhaft ist, dass unterhalb der Einströmkammer, insbesondere unterhalb des Bodenteils ein Bevorratungsraum für flüssiges und gasförmiges Kältemittel angeordnet ist.

Vorteilhaft ist, dass der obere Teil des Bevorratungsraumes durch den Trennwandeinsatz respektive die Trennwandstreifen gegenüber den Einspritzkanälen abteilbar ist.

Vorteilhaft ist, dass der Trockner im Bevorratungsraum angeordnet ist.

Vorteilhaft ist, dass der Trockner als Vliesbeutel, füllbar mit Trocknergranulat, ausgebildet ist.

Vorteilhaft ist, dass das Steigrohr, der Trennwandeinsatz, das Bodenteil und/oder die Trennwand als Einsatz, vorzugsweise als einstückiges Kunststoffspritzteil ausgebildet sind.

Ausführungsbeispiele der Erfindung sind in der Zeichnung dargestellt und werden im Folgenden näher beschrieben. Es zeigen
- Fig. 1: einen Querstromkondensator mit oben liegender Unterkühlstrecke und seitlich angeordnetem integrierten Sammler,
- Fig. 2: den Sammler in Schnittdarstellung,
- Fig. 3: einen weiteren abgewandelten Sammler in Schnittdarstellung, der nicht zur Erfindung gehört
- Fig. 4: den Sammler gemäß Fig. 3 in 3-D-Darstellung und
- Fig. 5: einen Schnitt entlang der Linie V-V in Fig. 3.

**Fig. 1** zeigt einen mehrflutig durchströmbaren Querstromkondensator 1, welcher einen Rohrrippenblock 2, seitlich angeordnete Sammelrohre 3, 4 sowie einen integrierten Sammler 5 aufweist. Die in abwechselnde Richtungen weisenden Pfeile P1, P2, P3, P4, P5 und P6 stellen die Strömungsrichtungen des Kältemittels in einzelnen nicht näher dargestellten Rohrgruppen des Rohrrippenblockes 2 dar, wobei das Kältemittel über einen unten liegenden Stutzen 3a eintritt und über einen oben liegenden Stutzen 3b austritt. Der Rohrrippenblock 2 besteht aus einem Kondensierabschnitt, welcher den Pfeilen P1 bis P5 entspricht, und einem oberhalb des Kondensierabschnittes angeordneten Unterkühlabschnitt, welcher durch den Pfeil P6 gekennzeichnet ist. Im Unterkühlabschnitt strömt im Wesentlichen flüssiges Kältemittel, welches durch die Umgebungsluft, welche den Kondensator 1 beaufschlagt, unter die Kondensationstemperatur des Kältemittels abgekühlt wird. Anschließend verlässt das Kältemittel über den Stutzen 3b den Kondensator 1.

**Fig. 2** zeigt - ein Ausführungsbeispiel der Erfindung - den Sammler 5 in einer Schnittdarstellung - ohne das benachbarte Sammelrohr 4. Der Sammler 5 besteht aus zwei Rohrstücken, einem oberen extrudierten Rohrstück 5a und einem unteren, mit dem oberen Rohrstück 5a stoffschlüssig verbundenen geschweißten Rohrstück 5b. Der Sammler 5 wird nach unten durch einen Boden 6 (nicht lösbar) und nach oben durch einen Verschlussstopfen 7 (lösbar) abgeschlossen. Das extrudierte Rohrstück 5a weist eine erste Überströmöffnung (Einströmöffnung) und eine zweite Überströmöffnung 9 (Ausströmöffnung) auf, durch welche Kältemittel aus dem nicht dargestellten benachbarten Sammelrohr entsprechend dem Pfeil E einströmt und entsprechend dem Pfeil A ausströmt. Der Aufbau und die Anordnung des nicht dargestellten benachbarten Sammelrohres 4 entsprechen der in der Beschreibungseinleitung genannten älteren Patentanmeldung mit dem Aktenzeichen 10 2005 005 187.1. Im Bereich der Einströmöffnung 8 ist eine Einströmkammer 10 für das Kältemittel und im Bereich der Ausströmöffnung 9 eine Ausströmkammer 11 für das austretende Kältemittel angeordnet, wobei die Einströmkammer 10 in axialer Richtung durch einen unteren Teller 12 und durch einen oberen Teller 13, welcher als Trennwand zwischen den beiden Überströmöffnungen 8, 9 angeordnet ist, begrenzt wird. Die Ausströmkammer 11 wird durch den oberen Teller 13, der einen umlaufenden Dichtring 14 aufweist, und durch den lösbaren Verschlussstopfen 7 gebildet. Der untere Teller 12 weist in seinem mittleren Bereich eine Eintrittsöffnung 12a auf, an welche sich nach unten ein Fallrohr 15 anschließt, welches eine untere Austrittsöffnung 15a aufweist. Unterhalb der Einströmkammer 10 ist ein Trocknerelement, ausgebildet als mit Trocknergranulat gefüllter Vliesbeutel 16, auf dem Boden 6 ruhend, angeordnet. Der Vliesbeutel 16 hat eine den Einbauverhältnissen entsprechende Gestalt, d. h. hier eine längliche, sich in Längsrichtung des Sammlers erstreckende Form, die für die aus dem Fallrohr 15 austretende Kältemittelströmung genügend Raum zum Umströmen des Vliesbeutels 16 belässt. Im Sammler 5 wird Kältemittel gespeichert, welches in flüssiger und gasförmiger Phase vorliegt; der Flüssigkeitsspiegel soll oberhalb der Austrittsöffnung 15a des Fallrohres 15 liegen.

Mit dem Fallrohr 15 ist ein Steigrohr 17, vorzugsweise einstückig verbunden, welches sich in Längsrichtung des Sammlers 5 vom Boden 6 bis zum oberen Teller 13 erstreckt. Letzterer weist eine Austrittsöffnung 13a auf, an welche das obere Ende 17a des Steigrohres 17 anschließt. Das Steigrohr 17 durchsetzt mit seinem oberen Bereich 17a die Einströmkammer 10 und den Teller 12 und bildet mit seinem mittleren Bereich 17b zusammen mit dem benachbarten Fallrohr 15 einen Doppelquerschnitt, d. h. zwei durch eine gemeinsame Trennwand abgeteilte Querschnitte für das in entgegengesetzte Richtungen strömende Kältemittel. Der untere Bereich 17c des Steigrohres 17 ist in seinem Querschnitt erweitert und nimmt in sich - wie aus der Zeichnung ersichtlich - ein zylinderförmiges Filterelement auf, welches als so genannter Filterhut 18 ausgebildet ist. Zwischen dem zylinderförmigen Filterhut 18 und dem zylinderförmigen Abschnitt 17c des Steigrohres 17 ist ein Ringspalt 19 belassen. Der Filterhut 18 weist auf seinem zylindrischen Umfang fensterartige Filtersiebe 18b (Partikelfilter) auf, ist an seinem oberen stirnseitigen Ende 18a geschlossen und an dem gegenüberliegenden Ende 18c offen. Das Steigrohr 17 steht mit seinem unteren Stirnende auf dem Boden 6 und weist für den Zutritt von Kältemittel einen Durchbruch 17d auf. Auf der Oberseite des oberen Tellers 13 sind vier etwa auf den Umfang verteilte, stabförmige Abstandshalter 20 angeordnet und mit dem Teller 13 verbunden - sie stoßen mit ihren oberen Enden an die Unterseite des Verschlussstopfens 7 an und fixieren somit den Teller 13 nach oben. Das Steigrohr 17, das Fallrohr 15, der untere Teller 12, der obere Teller 13 sowie die Abstandshalter 20 sind vorzugsweise einstückig als Kunststoffspritzteil hergestellt und bilden somit einen Einsatz, welcher von oben - bei entferntem Verschlusstopfen 7 - in den Sammler 5 eingeführt werden kann. Gleichzeitig oder vorher wird der Vliesbeutel 16 mit eingeschoben. Dann wird der Verschlusstopfen 7 eingesetzt und fixiert, sodass er einen oberen Anschlag für den gesamten Einsatz mit Steigrohr 17 bildet.

Im Folgenden wir die Funktion der erfindungsgemäßen Trockner- und Filtereinrichtung beschrieben: Das weitestgehend kondensierte Kältemittel gelangt entsprechend dem Pfeil E (analog der erwähnten älteren Anmeldung) in die Einströmkammer 10 und strömt durch die Eintrittsöffnung 12a und das Fallrohr 15 in Richtung eines Pfeils F nach unten. Beim Austritt aus der Austrittsöffnung 15a, die in flüssiges Kältemittel eintaucht, verzögert sich die Strömungsgeschwindigkeit des Kältemittels aufgrund der Querschnittserweiterung, sodass sich mitgeführte Gasblasen abscheiden und nach oben steigen können. Durch die Strömungsführung im Fallrohr 15 kommt das flüssige Kältemittel also nicht mit der Gasphase in Kontakt. Das Kältemittel strömt weiter nach unten und kontaktiert dabei den Vliesbeutel 16 bzw. das darin enthaltene Trocknergranulat, wodurch dem Kältemittel Feuchtigkeit entzogen wird. Am Boden 6 des Sammlers 5 angelangt, wird das Kältemittel entsprechend einem Pfeil G umgelenkt und tritt durch die untere Öffnung 18c in axialer Richtung in den Filterhut 18 ein. Das Kältemittel strömt dann in radialer Richtung durch die fensterartigen Siebe 18b nach außen in den Ringspalt 19, wobei etwaige mitgeführten Partikel durch die Siebe 18b zurückgehalten werden und nach unten auf den Boden 6 fallen. Entsprechend einem Pfeil H steigt das Kältemittel nach oben in den mittleren Bereich 17b und weiter in den oberen Bereich 17a des Steigrohres 17. Über die Austrittsöffnung 13a im oberen Teller 13 verlässt das Kältemittel entsprechend dem Pfeil A den Sammler 5 und tritt über das nicht dargestellte benachbarte Sammelrohr in den ebenfalls nicht dargestellten oberen Unterkühlabschnitt des Kondensators ein.

**Fig. 3, Fig. 4** und **Fig. 5** zeigen ein weiteres Ausführungsbeispiel das jedoch nicht zur Erfindung gehört mit einem Sammler 21, der - wie im vorherigen Ausführungsbeispiel aus zwei Rohrstücken, einem oberen extrudierten Rohrstück 21 a und einem unteren geschweißten Rohrstück 21 b zusammengesetzt ist. Im oberen Rohrstück 21a befinden sich eine Einströmöffnung 22, die mit einer Einströmkammer 23 kommuniziert, sowie eine Ausströmöffnung 24, die mit einer Ausströmkammer 25 kommuniziert. Einströmkammer 23 und Ausströmkammer 25 sind durch eine als Scheibe ausgebildete, auf ihrem Umfang abgedichtete Trennwand 26 mit Abstandshaltern 26a voneinander abgeteilt. Der Sammler 21 ist nach unten durch einen Boden 27 und nach oben durch einen lösbaren Verschlussstopfen 28 abgeschlossen. Im Sammler 21 ist ein als Steigrohr 29 ausgebildeter Strömungskanal für vom Boden 27 in die Ausströmkammer 25 strömendes Kältemittel angeordnet. Das Steigrohr 29 steht auf dem Boden 27 und erstreckt sich in der Höhe, d. h. in Längsrichtung des Sammlers 21 bis zur Trennwand 26, welche das obere Ende 29a des Steigrohres 29 aufnimmt. Das untere Ende 29b weist einen Absatz 29c zum Eintritt des Kältemittels auf. Im mittleren Bereich weist das Steigrohr 29 eine Muffe 30 auf, welche der einstückigen Fertigung des Steigrohres 29 dient. Wie aus Fig. 4 ersichtlich, ist im unteren Bereich des Steigrohres 29 ein Filterelement 31 angeordnet, welches dem Filterelement 18 gemäß Ausführungsbeispiel von Fig. 2 entspricht, d. h. in Form, Anordnung und Funktion.

Abweichend vom Ausführungsbeispiel gemäß Fig. 2 ist ein Strömungskanal für einströmendes Kältemittel vorgesehen, der nicht durch einen geschlossenen Rohrquerschnitt (in Form eines Fallrohres), sondern durch einen Trennwandeinsatz 32, die Außenwand des Steigrohres 29 und die Innenwand des Rohrstückes 21 b gebildet wird. Der Trennwandeinsatz 32 besteht aus zwei Trennwandstreifen 32a, 32b, welche mit ihren inneren Längskanten an das Steigrohr 29 und mit ihrem äußeren Längskanten an die Innenwand des Sammlers 21 anstoßen. Die Trennwandstreifen 32a, 32b sind mit einem Bodenteil 33 verbunden, welches die Einströmkammer 23 nach unten (in Richtung des Bodens 27) begrenzt, jedoch beiderseits des Steigrohres 29 zwei Durchtrittsquerschnitte für das einströmende Kältemittel freilässt, welche den Eintritt zu zwei Einspritzkanälen 34 bilden (vgl. Fig. 5). Die Trennwandstreifen 32a, 32b und das Bodenteil 33 sind vorzugsweise einstückig ausgebildet und mit dem Steigrohr 29 verbunden, unter anderem über einen Steg 33a. Unterhalb des Bodenteiles 33, d. h. auf der der Einströmkammer 23 abgewandten Seite ist ein Bevorratungsraum 35 angeordnet, in welchem sich insbesondere die gasförmige Phase des Kältemittels sammeln kann. Der Flüssigkeitsspiegel S des Kältemittels, also die Trennebene zwischen flüssiger und gasförmiger Phase, befindet sich im Bereich der Trennwandstreifen 32a, 32b. Innerhalb des Bevorratungsraumes 35, welcher sich vom Bodenteil 33 bis zum Boden 27 des Sammlers 21 erstreckt, ist ein Trocknerelement in Form eines Vliesbeutels 36, gefüllt mit Granulat, angeordnet.

**Fig. 5** zeigt einen Querschnitt entsprechend der Ebene V-V mit Blick auf das Bodenteil 33 und die beiderseits des Steigrohres 29 angeordneten Einspritzkanäle 34. Der Querschnitt des Einspritzrohres 29 ist etwas abgeflacht, sodass sich eine gute Raumausnutzung innerhalb des Kreisquerschnittes des Sammlers 21 für die Einspritzkanäle 34 ergibt und anderseits ein hinreichend großer Querschnitt für den Bevorratungsraum 35 zur Verfügung steht, insbesondere für die Unterbringung des Trockenmittels 36.

Das Steigrohr 29, das Bodenteil 33 mit Trennwandeinsatz 32 sowie die Trennwand 26 mit Abstandshaltern 26a können vorzugsweise einstückig als Kunststoffspritzteil hergestellt werden und bilden damit einen Einsatz, welcher - zusammen mit dem Vliesbeutel 36 - in den Sammlers 21 eingeschoben und dort fixiert werden kann.

Die Funktion des oben beschriebenen Sammlers ist prinzipiell die gleiche wie beim vorherigen Ausführungsbeispiel gemäß Fig. 2. Unterschiedlich ist - wie bereits erwähnt - die geometrische Ausbildung des Strömungskanals, der sich an die Einströmkammer 23 anschließt und nach unten führt. Das Fallrohr 15 gemäß Fig. 2 ist hier durch die Einspritzkanäle 34 substituiert. Das gemäß Pfeil E einströmende Kältemittel strömt also durch die beiden Einspritzkanäle 34 nach unten, dem Pfeil F folgend, wobei dem Kältemittel durch das Granulat Feuchtigkeit entzogen wird. Entsprechend dem Pfeil G tritt das Kältemittel am Boden 27 durch die Öffnung 29c in das Steigrohr 29 ein, steigt entsprechend dem gestrichelten Pfeil H nach oben bis in die Ausströmkammer 25, aus welcher das Kältemittel entsprechend dem Pfeil A austritt.

Durch die Einspritzkanäle 34 ist gewährleistet, dass das einströmende Kältemittel nicht mit einem etwaigen Gaspolster, welches sich im oberen Teil des Bevorratungsraumes 35 befinden könnte, in Kontakt kommt, vielmehr soweit nach unten geführt wird, dass der eintretende Kältemittelstrom direkt in die flüssige Phase des Kältemittels einmündet. In der Bevorratungskammer 35 ist der Flüssigkeitsspiegel S beispielhaft eingezeichnet, welcher gegenüber der Unterkante der Trennwandstreifen 32a, 32b eine geodätische Höhe h aufweist. Der Spiegel S ist im Laufe des Betriebes der Klimaanlage variabel, d. h. er kann höher oder niedriger liegen. Die Länge der Einspritzkanäle 34 sollte jedoch so bemessen sein, dass die Höhe h immer positiv ist, d. h. die Unterkanten der Trennwandstreifen 32a, 32b in flüssiges Kältemittel eintauchen.

## Patentansprüche

1. Kondensator (1) für eine Klimaanlage, insbesondere eines Kraftfahrzeuges mit einem Rohrippenblock (2) und seitlich angeordneten Sammelrohren (3, 4), wobei der Rohrrippenblock (2) waagerecht verlaufende Rohre, einen Kondensierabschnitt (P1 bis P5) und einen oberhalb des Kondensierabschnittes angeordneten Unterkühlabschnitt (P6) aufweist, sowie mit einem parallel zu einem der Sammelrohre angeordneten, einen Trockner, einen Filter, ein Fallrohr (15), sowie ein Steigrohr (17) aufnehmenden Sammler (5), welcher über eine erste Überströmöffnung (8) mit dem Kondensierabschnitt (P5) und über eine zweite Überströmöffnung (9) mit dem Unterkühlabschnitt (P6) in Kältemittelverbindung steht, wobei das Fallrohr (15) eintrittsseitig mit der ersten Überströmöffnung (8) über eine im Sammler (5) angeordnete Einströmkammer (10) kommuniziert, **dadurch gekennzeichnet, dass** die Einströmkammer (10) durch einen unteren Teller (12) und einen oberen Teller (13) begrenzt ist.

2. Kondensator nach Anspruch 1, **dadurch gekennzeichnet, dass** der Sammler (5) einen Boden (6) aufweist, und dass zwischen der Einströmkammer (10) und dem Boden (6) ein Trocknerelement (16) angeordnet ist.

3. Kondensator nach Anspruch 2, **dadurch gekennzeichnet, dass** das Trocknerelement als Vliesbeutel (16), füllbar mit einem Trocknergranulat, ausgebildet ist.

4. Kondensator nach Anspruch 3, **dadurch gekennzeichnet, dass** oberhalb der Einströmkammer (10) eine Ausströmkammer (11) im Sammler (5) angeordnet ist, die durch den oberen Teller (13) und durch ein Verschlussteil (7) begrenzt ist.

5. Kondensator nach Anspruch 4, **dadurch gekennzeichnet, dass** das Steigrohr (7) eine Länge vom Boden (6) bis zur Ausströmkammer (11) aufweist.

6. Kondensator nach einem der Ansprüche 1 bis 5, **dadurch gekennzeichnet, dass** das Fallrohr (15) und das Steigrohr (17) miteinander verbunden sind.

7. Kondensator nach Anspruch 6, **dadurch gekennzeichnet, dass** das Fallrohr (15) und das Steigrohr (17) einstückig ausgebildet sind und über den Bereich einer gemeinsamen Länge einen Doppelquerschnitt aufweisen.

8. Kondensator nach einem der Ansprüche 1 bis 7, **dadurch gekennzeichnet, dass** das Steigrohr (17) einen unteren Bereich (17c) aufweist, in dem das Filterelement (18) aufgenommen ist.

9. Kondensator nach Anspruch 8,. **dadurch gekennzeichnet, dass** das Filterelement als Filterhut (18) ausgebildet ist, welcher axial (Pfeil G) anströmbar und radial (Pfeil H) abströmbar ist.

10. Kondensator nach Anspruch 9, **dadurch gekennzeichnet, dass** der Filterhut (18) form- und/oder kraftschlüssig im Steigrohr (17, 17c) aufgenommen und fixierbar ist.

11. Kondensator nach Anspruch 9 oder 10, **dadurch gekennzeichnet, dass** das Steigrohr(17) im Bereich des Filterhutes (18) einen erweiterten Querschnitt (17c) aufweist und mit dem Filterhut (18) einen Ringspalt (19) bildet.

12. Kondensator nach einem der vorhergehenden Ansprüchen, **dadurch gekennzeichnet, dass** das Fallrohr (15), das Steigrohr (17), unterer und oberer Teller (12, 13) ein- oder mehrstückig aus Kunststoff herstellbar sind.

## Claims

1. A condenser (1) for an air conditioning system, in particular of a motor vehicle, having a tube/fin block (2) and having literally arranged collecting tubes (3, 4), with the tube/fin block (2) heaving horizontally running tubes, a condensing section (P1 to P5) and a supercooling section (P6) arranged abode the condensing section, and having a collector (5) which is arranged parallel to one of the collecting tubes and which holds a dryer, a filter, a down pipe (15) and an ascending pipe (17), which collector (5) is connected with regard to refrigerant via a first transfer opening (8) to the condensing section (P5) and via a second transfer opening (9) to the supercooling section (P6), with the down pipe (15) communicating at the inlet side with the first transfer opening (8) via an inflow chamber (10) which is arranged in the collector (5), **characterized in that** the inflow chamber (10) is delimited by a lower plate (12) and an upper plate (13).

2. The condenser as claimed in claim 1, **characterized in that** the collector (5) has a base (6) and **in that** a dryer element (16) is arranged between the inflow chamber (10) and the base (6).

3. The condenser as claimed in claim 2, **characterized in that** the dryer element is designed as a nonwoven bag (16) which can be filled with dryer granules.

4. The condenser as claimed in claim 3, **characterized in that** an outflow chamber (11) is arranged in the collector (5) abode the inflow chamber (10), which outflow chamber (11) is delimited by the upper plate (13) and by a closure part (7).

5. The condenser as claimed in claim 4, **characterized in that** the ascending pipe (7) has a length expending from the base (6) to the outflow chamber (11).

6. The condenser as claimed in one of claims 1 to 5, **characterized in that** the down pipe (15) and the ascending pipe (17) are connected to one another.

7. The condenser as claimed in claim 6, **characterized in that** the down pipe (15) and the ascending pipe (17) are formed in one piece and have a doubled cross section over the region of a common length.

8. The condenser as claimed in one of claims 1 to 7, **characterized in that** the ascending pipe (17) has a lower region (17c) in which the filter element (18) is held.

9. The condenser as claimed in claim 8, **characterized in that** the filter element is formed as a filter cap (18) into which flow can enter axially (arrow G) and out of which flow can exit radially (arrow H).

10. The condenser as claimed in claim 9, **characterized in that** the filter cap (18) is held and can be fixed in the ascending pipe (17, 17c) in a positively locking and/or non-positively locking fashion.

11. The condenser as claimed in claim 9 or 10, **characterized in that**, in the region of the filter cap (18), the ascending pipe (17) has a widened cross section (17c) and, together with the filter cap (18), forms an annular gap (19).

12. The condenser as claimed in one of the preceding claims, **characterized in that** the down pipe (15), the ascending pipe (17), the lower and upper plates (12, 13) can be produced in one or more pieces from plastic.

## Revendications

1. Condenseur (1) pour un système de climatisation, en particulier d'un véhicule automobile, comprenant un bloc d'ailettes de tubes (2) et des tubes collecteurs (3, 4) disposés latéralement, où le bloc d'ailettes de tubes (2) présente des tubes s'étendant horizontalement, une section de condensation (P1 à P5) et une section de surrefroidissement (P6) disposée au-dessus de la section de condensation, comprenant également un collecteur (5) disposé parallèlement à l'un des tubes collecteurs et logeant un dessiccateur, un filtre, un tube de descente (15) ainsi qu'un tube de montée (17), lequel collecteur, concernant le fluide frigorigène, communique avec la section de condensation (P5) via une première ouverture de trop-plein (8), et avec la section de surrefroidissement (P6) via une deuxième ouverture de trop-plein (9), où le tube de descente (15) communique, côté entrée, avec la première ouverture de trop-plein (8) via une chambre d'entrée de fluide (10) disposée dans le collecteur (5),
**caractérisé en ce que** la chambre d'entrée de fluide (10) est délimitée par un plateau inférieur (12) et par un plateau supérieur (13).

2. Condenseur selon la revendication 1, **caractérisé en ce que** le collecteur (5) présente un fond (6), et **en ce qu'**un élément (16) du dessiccateur est disposé entre la chambre d'entrée de fluide (10) et le fond (6).

3. Condenser selon la revendication 2, **caractérisé en ce que** l'élément du dessiccateur, remplissable avec un granulat de dessiccation, est configuré comme un sac (16) en tissu non tissé.

4. Condenseur selon la revendication 3, **caractérisé en ce qu'**une chambre d'évacuation de fluide (11) est disposée dans le collecteur (5), au-dessus de la chambre d'entrée de fluide (10), laquelle chambre d'évacuation de fluide est délimitée par le plateau supérieur (13) et par un élément de fermeture (7).

5. Condenseur selon la revendication 4, **caractérisé en ce que** le tube de montée (17) présente une longueur allant du fond (6) jusqu'à la chambre d'évacuation de fluide (11).

6. Condenseur selon l'une quelconque des revendications 1 à 5, **caractérisé en ce que** le tube de descente (15) et le tube de montée (17) sont reliés l'un à l'autre.

7. Condenseur selon la revendication 6, **caractérisé en ce que** le tube de descente (15) et le tube de montée (17) sont configurés en formant un seul et même tube et, sur le tronçon d'une longueur commune, présentent une double section.

8. Condenseur selon l'une quelconque des revendications 1 à 7, **caractérisé en ce que** le tube de montée (17) présente un tronçon inférieur (17c) dans lequel est logé l'élément (18) du filtre.

9. Condenseur selon la revendication 8, **caractérisé en ce que** l'élément du filtre est configuré comme un couvercle de filtre (18) dans lequel le fluide peut être fourni axialement (flèche G) et évacué radialement (flèche H).

10. Condenseur selon la revendication 9, **caractérisé en ce que** le couvercle de filtre (18) est logé et peut être fixé dans le tube de montée (17, 17c) en étant assemblé par complémentarité de forme et / ou par action de force.

11. Condenseur selon la revendication 9 ou 10, **caractérisé en ce que** le tube de montée (17) présente, dans la zone du couvercle de filtre (18), une section augmentée et, avec le couvercle de filtre (18), forme un interstice annulaire (19).

12. Condenseur selon l'une quelconque des revendications précédentes, **caractérisé en ce que** le tube de descente (15), le tube de montée (17), les plateaux inférieur et supérieur (12, 13) peuvent être réalisés en matière plastique en formant une seule et même pièce ou plusieurs pièces.
